# FASCICULE DE BREVET EUROPEEN

(11) **EP 0 999 327 B1**
(45) Date de publication et mention de la délivrance du brevet: **17.08.2005**
(21) Numéro de dépôt: 99402698.7
(22) Date de dépôt: 29.10.1999
(51) Int. Cl.: E05B 47/00, E05B 63/00

(54) **Dispositif de contrôle de l'ouverture d'une porte**
Steuervorrichtung für die Öffnung einer Tür
Control device for the opening of a door

(30) Priorité: 02.11.1998 FR 9813723; 20.01.1999 FR 9900565
(43) Date de publication de la demande: 10.05.2000
(73) Titulaire: Unitecnic, 94150 Rungis (FR)
(72) Inventeur: Badillet, Jean, 92500 Rueil-Malmaison (FR)
(74) Mandataire: Intès, Didier Gérard André

(56) Documents cités:
- WO-A-92/09773
- DE-A- 19 625 237
- DE-A- 19 652 348
- FR-A- 2 654 143
- FR-A- 2 693 759
- FR-A- 2 721 648

## Description

La présente invention concerne un dispositif de contrôle de l'ouverture d'une porte qui équipe une cloison et qui est susceptible d'être maintenue en position fermée par des moyens de blocage, le dispositif comprenant des moyens pour détecter une information de commande d'ouverture de porte et des moyens pour commander les moyens de blocage afin de permettre ou non l'ouverture de la porte en fonction de l'information détectée. Un tel dispositif est par exemple connu du DE 196 52 348 A.

Les dispositifs de ce type sont couramment utilisés pour limiter l'accès à certains locaux, par exemple dans des bureaux. Les dispositifs peuvent être prévus lors de la construction des locaux, ou être installés dans les locaux pré-existants sur une porte dont l'accès était initialement libre, ou sur une porte dont il convient de remplacer le dispositif de contrôle d'accès.

En tout état de cause, les dispositifs de contrôle d'accès sont généralement installés dans un bâtiment après sa construction. Même si la mise en place de ces dispositifs était initialement prévue, il est nécessaire, pour leur installation, de les fixer à la cloison au voisinage de la porte, ou sur la porte elle-même et d'amener des fils de commande ou de puissance jusqu'aux dispositifs. Dans la mesure où ces fils doivent de préférence être protégés ou s'étendre en majeure partie à l'intérieur de la zone dont l'accès est contrôlé, l'installation du dispositif constitue une opération relativement lourde, puisque des perçages doivent être généralement pratiqués dans les cloisons pour permettre l'arrivée des fils, ces derniers s'étendant la plupart du temps sur le côté arrière des cloisons, à l'intérieur du local protégé, de manière disgracieuse.

Les dispositifs de contrôle d'accès connus sont en eux-mêmes disgracieux et comportent la plupart du temps une console installée en applique sur la porte ou sur la cloison, formant un bloc massif qui nuit à l'aspect esthétique et à l'ergonomie de la porte dont l'accès est contrôlé.

La présente invention a pour but de proposer un dispositif de contrôle de l'ouverture d'une porte dont la mise en place soit simplifiée, et qui se présente sous une forme telle que l'aspect esthétique et l'ergonomie fonctionnelle de la porte et de ses abords, en particulier dans la zone dans laquelle le dispositif est situé, soient améliorés.

Ce but est atteint grâce au fait que le dispositif selon l'invention comporte un support en forme de profilé ayant une longueur au moins sensiblement égale à la hauteur de la porte, ledit support étant destiné à être fixé à l'un des éléments constitués par la porte et par la cloison dans une position telle qu'il présente une première extrémité raccordée à l'une des extrémités inférieure et supérieure dudit élément, au fait que le support est équipé de moyens d'alimentation et de transmission d'informations comprenant au moins deux conducteurs qui s'étendent sensiblement jusqu'à la première extrémité dudit support pour être mis en communication avec des conducteurs existants au voisinage de l'extrémité dudit élément auquel est raccordée ladite première extrémité à l'état fermé de la porte, au fait que ce support est équipé de moyens de fixation rapide et de moyens de connexion rapide permettant la fixation sur le support d'un ou plusieurs modules et leur connexion auxdits moyens d'alimentation et de transmission d'informations, ce ou ces modules comprenant un module de détection dans lequel se trouvent les moyens pour détecter une information de commande d'ouverture de porte, les moyens de connexion rapide du module de détection étant aptes à raccorder ledit module à des moyens de transmission d'informations pour transmettre un signal de commande établi en fonction de l'information détectée par ce module vers les moyens pour commander les moyens de blocage de la porte, et au fait qu'il comporte, en outre, des moyens formant un couvercle en forme de profilé, destiné à recouvrir les zones du support dans lesquelles aucun module n'est présent.

Ainsi, selon l'invention, on utilise le support en forme en forme de profilé non seulement pour supporter le ou les modules servant au contrôle d'accès ou à assurer des fonctions diverses, mais également pour acheminer les conducteurs d'alimentation électrique et/ou de transmission d'informations servant à la commande du dispositif. Dans la mesure où ce support en forme de profilé s'étend jusqu'à l'une des extrémités inférieure et supérieure de l'élément sur lequel il est monté, la mise en communication des conducteurs que contient ce profilé avec des conducteurs équipant initialement les locaux à protéger est simplifiée.

En particulier, la plupart des locaux contemporains ou rénovés présentent des fils de raccordement au secteur ou des câblages de réseaux de transmission de données qui sont intégrés dans les plinthes ou dans un faux-plafond.

Selon une première variante avantageuse, le support est destiné à être fixé à la cloison au voisinage de la porte et le fait qu'il s'étend jusqu'à l'extrémité inférieure et/ou jusqu'à l'extrémité supérieure de cette cloison permet un raccordement discret et protégé des conducteurs que porte ce support à ces câblages pré-existants dans le bâtiment.

Selon une deuxième variante avantageuse, le support est destiné à être fixé à la porte. Dans ce cas, le raccordement à des câblages pré-existants dans le bâtiment est également discret et protégé. En effet, ces câblages peuvent être disposés de manière à se trouver sous l'extrémité inférieure de la porte lorsque celle-ci est fermée. Les câblages peuvent également être disposés, par exemple dans un support en forme de profilé agencé de manière à se trouver dans la continuité du support de l'invention lorsque la porte est fermée, de manière à parvenir au voisinage immédiat de la porte lorsque celle-ci est fermée.

La mise en communication des conducteurs peut être réalisée par contact. Ainsi, les câblages équipant le bâtiment peuvent parvenir jusqu'à une zone de contact, située dans une partie dormante (sol ou dormant de la porte) qui se trouve au voisinage d'une extrémité de contact du support (extrémité inférieure ou supérieure) lorsque la porte est fermée. Dans ce cas, cette extrémité de contact est pourvue de premiers moyens de contact aptes à coopérer avec des deuxièmes moyens de contact qui équipent ladite zone de contact lorsque la porte est fermée. Par exemple, les premiers moyens de contact comportent une série de contacts à bille, tandis que les deuxièmes moyens de contact comportent des plages de contacts fixes.

Ceci permet d'établir le raccordement des moyens d'alimentation et de transmission d'informations à des câblages pré-existants dans le bâtiment au moins lorsque la porte est fermée.

On peut également envisager de réaliser la mise en communication des conducteurs sans contact, par induction électromagnétique. Ainsi, dans cette variante, le support est équipé d'un premier bobinage électromagnétique, situé à sa première extrémité et destiné à être alimenté par induction électromagnétique par un deuxième bobinage électromagnétique alimenté en courant et disposé de manière à se trouver au voisinage dudit premier bobinage au moins à l'état fermé de la porte.

Pour un support destiné à être fixé sur la partie ouvrante de la porte, cette variante remplace avantageusement les moyens de contact précités. Le transfert par induction peut servir non seulement à l'alimentation en puissance, mais également à la transmission d'informations.

L'installation du dispositif est facilitée par le fait que la mise en place du ou des modules s'effectue par des moyens de fixation rapide et des moyens de connexion rapide pré-existants sur le support. En particulier, la fixation peut faire appel à un encliquetage ou à un clippage, éventuellement complété par un vissage de sécurité, tandis que la connexion peut se faire par enfichage ou analogue.

Enfin, les moyens formant le couvercle en forme de profilé protègent l'ensemble du dispositif dans les zones exemptes de modules et confèrent à ce dernier une esthétique agréable.

A cet égard, il faut noter que, dans la mesure où le dispositif s'étend sur une longueur importante, au moins sensiblement de l'ordre de la hauteur d'une porte qui est d'environ 2 mètres, il est possible de lui donner une forme générale relativement plate, ce qui élimine les inconvénients liés au fait que les consoles de l'art antérieur formaient des blocs massifs en saillie importante.

Avantageusement, les moyens d'alimentation et de transmission d'informations comprennent des conducteurs de transmission d'informations qui s'étendent sensiblement jusqu'à la première extrémité du support pour être raccordés à un réseau de transmission d'informations ayant des lignes de raccordement qui se trouvent au voisinage de l'extrémité de la cloison à laquelle est raccordée ladite première extrémité du support ou dont cette première extrémité est voisine à l'état fermé de la porte.

Avantageusement, le support présente des zones déterminées spécifiquement destinées à recevoir tel ou tel type de module et lesdites zones sont équipées de détrompeurs permettant seulement le raccordement, dans une zone considérée, du module qui lui est destiné.

L'invention sera bien comprise et ses avantages apparaîtront mieux à la lecture de la description détaillée qui suit, d'un mode de réalisation représenté à titre d'exemple. La description se réfère aux dessins annexés sur lesquels :
- la figure 1 est une vue en perspective de l'environnement d'une porte équipée d'un dispositif de contrôle d'accès conforme à l'invention,
- la figure 2 est une vue en perspective montrant schématiquement le support en forme de profilé et son couvercle,
- la figure 3 est une représentation schématique d'un circuit de commande associé au dispositif de l'invention, et
- la figure 4 est une vue analogue à la figure 1 illustrant la variante dans laquelle le support du dispositif de contrôle d'accès est disposé sur une porte.

La figure 1 montre une porte 10 disposée dans une cloison 12. Cette porte 10 et son chambranle 14 sont équipés d'une serrure dont seule une partie extérieure équipant la porte est schématisée sur la figure 1 et désignée par la référence 16, cette serrure pouvant être commandée pour ouvrir ou fermer la porte. Cette serrure peut être équipée d'une poignée 18 qui, lorsque l'accès dans le local protégé par cette porte est autorisé, peut être actionnée pour ouvrir la porte. Classiquement, la serrure comporte un pêne solidaire de la porte, tandis que le chambranle comporte une gâche avec laquelle ce pêne peut coopérer. La partie de la serrure solidaire du chambranle 14 comporte une gâche qui peut être fixe ou présenter un élément mobile.

Ainsi, le fait que l'accès soit autorisé peut se traduire par une libération de moyens de blocage d'une gâche mobile qui permette l'ouverture de la porte par une simple poussée. Elle peut également se traduire par la libération de moyens de blocage du pêne permettant son actionnement par poussée de la porte ou par manipulation de la poignée 18.

Les moyens de blocage de la porte en position fermée peuvent être d'un autre type que cette serrure. Par exemple, il peut s'agir d'un système de ventouse électromagnétique ou, plus généralement, d'un ferme-porte commandé, situé plutôt du côté de la porte qui se trouve à l'intérieur du local dont l'accès est contrôlé. Dans ce cas, la reconnaissance d'une information d'ouverture de la porte sollicite la commande de ces moyens de blocage, de telle sorte qu'ils libèrent le blocage de la porte et permettent ainsi son ouverture, par exemple à l'aide de la poignée précitée.

Le dispositif de contrôle d'accès comprend des moyens pour détecter une information de commande d'ouverture de porte. Cette information peut par exemple être obtenue par la saisie d'un code sur un clavier, par la lecture de pistes magnétiques d'une carte glissée dans un lecteur ou placée à proximité d'un lecteur de proximité, ou par tout moyen connu de lecture ou de saisie d'informations. Ainsi, outre les systèmes à code ou à carte, les moyens pour détecter l'information de commande d'ouverture de porte peuvent comprendre un capteur de paramètres biométriques (empreintes digitales, voix, oeil), qui est associé à une zone mémoire du dispositif dans laquelle sont stockés les paramètres biométriques d'un ou plusieurs utilisateurs autorisés.

Dans l'exemple de la figure 1, le module de détection d'une information de commande d'ouverture de porte est constitué par le module 20 qui est équipé d'un clavier à touches permettant la saisie d'un code.

Ce module 20 est intégré dans un élément allongé qui s'étend sur toute la hauteur de la cloison 12, depuis la plinthe 22, jusqu'à l'extrémité supérieure 24 de la cloison au-dessus de laquelle se trouve un faux-plafond 26.

En référence à la figure 2, on comprend que cet élément allongé comporte un support en forme de profilé 28 dont la longueur est sensiblement égale à la hauteur de la cloison 12, ce profilé se présentant par exemple sous la forme d'un rail ayant une section sensiblement en U, dont le fond 28A est destiné à être disposé contre la paroi 12, tandis que les ailes ou branches du U, 28B et 28C, peuvent coopérer avec le couvercle 30, lui-même en forme de profilé.

Selon l'invention, l'une des extrémités du support est raccordée soit à l'extrémité inférieure de la cloison 12 (plinthe 22), soit à son extrémité supérieure 24. En fait, on peut choisir que le support présente sensiblement la même hauteur que la porte (éventuellement diminuée de la hauteur de la plinthe), de manière à s'étendre, à partir de cette plinthe, sur toute la hauteur du chambranle, de sorte qu'il se confonde quelque peu dans ce chambranle. On peut également choisir que le support s'étende sur toute la hauteur de la cloison comme dans l'exemple représenté.

Outre ce support 28 en forme de profilé rectiligne, le dispositif de l'invention peut comporter un ou des supports profilés supplémentaires, l'ensemble des supports épousant deux ou plusieurs faces de l'huisserie.

On voit sur la figure 2 que le support porte des conducteurs d'alimentation et de transmission d'informations. Dans l'exemple représenté, deux conducteurs d'alimentation 32 et 34, et deux conducteurs de transmission d'informations, 36 et 38, sont disposés dans des rails, respectivement 32A, 34A, 36A et 38A, qui sont isolés les uns des autres. Ces rails sont disposés par exemple contre le fond 28A du support. Sur la figure 1, on a schématisé la présence de ces conducteurs par des lignes en traits fins, respectivement désignées par les références 33, pour les conducteurs d'alimentation et 37, pour les conducteurs de transmission d'informations.

Selon l'invention, grâce au fait que le support s'étend jusqu'à une extrémité de la cloison, on peut mettre ces conducteurs 33 et 37 en communication avec des conducteurs pré-existants dans le bâtiment, par exemple à des conducteurs 33' et 37' disposés dans les plinthes 22, ou à des conducteurs 33" et 37" disposés dans le fond-plafond. Bien entendu, il peut également arriver que les conducteurs d'alimentation soient disposés dans la plinthe, tandis que les conducteurs de transmission d'informations seraient disposés dans les faux-plafonds. De manière générale, le support ayant une première extrémité qui s'étend au voisinage d'une extrémité de la cloison, deux conducteurs au moins s'étendent sensiblement jusqu'à cette première extrémité pour être mis en communication avec des conducteurs (d'alimentation électrique et/ou de transmission d'informations) qui sont situés au voisinage de cette extrémité de la cloison.

Cette mise en communication peut être opérée par un branchement effectif ou sans contact, par induction électromagnétique.

Le support 28 peut être fixé à la cloison par son fond 28A, par exemple par vissage. De son côté, ce support est équipé de moyens de fixation rapide et de moyens de connexion rapide pour le ou les modules du dispositif. Sur la figure 1, on a représenté le module 20 qui sert à la détection d'une information de commande d'ouverture de la porte, mais on a également indiqué au-dessus de ce module 20 un module 40 par exemple constitué par un interphone ou par un lecteur de proximité de badge magnétique, ainsi qu'un module 42 de prise de vue.

D'autres modules peuvent être prévus, par exemple un module comportant un bouton d'appel, un module d'afficheur (affichant certaines informations telles que la date, l'heure, la température, le numéro de la pièce protégée dans un bâtiment, le nom et la fonction de l'occupant de cette pièce...). Ce module afficheur peut constituer un module de signalétique tertiaire affichant ou émettant des informations entrées selon les besoins (par exemple un message d'absence momentanée de l'occupant de la pièce protégée) ou encore des informations gérées par une unité centrale à laquelle ce module serait raccordé par un réseau (par exemple, si un bâtiment est équipé de plusieurs dispositifs de contrôle d'accès gérés par un même réseau, leurs modules de signalétique tertiaire peuvent recevoir l'ordre d'émettre un message de recherche ou de rendez-vous dès lors que la présence de la personne recherchée ou devant assister au rendez-vous est détectée par les moyens de détection d'information de l'un des dispositifs lorsque cette personne, par un badge, un code personnalisé ou autre, demande l'accès à l'espace contrôlé par ce dispositif.

Le support peut encore comporter un bobinage, par exemple formé par un fil surmoulé dans la matière plastique dudit support et disposé sur toute sa hauteur. Il peut s'agir d'un bobinage à champ purement magnétique ou d'une antenne à champ électromagnétique. Ce bobinage met à profit la longueur importante du profilé pour générer un champ dont la portée est relativement grande et couvre toute la hauteur de la porte. Il est associé à un lecteur de proximité.

A cet égard, le dispositif peut comprendre un système de détection d'objets à effet de proximité conférant au dispositif de l'invention la fonction supplémentaire de portique de détection d'objets, par exemple des objets équipés d'un système de repérage électronique.

Ce système de détection peut signaler, voire empêcher, l'entrée ou la sortie d'objets particuliers ou bien n'autoriser l'entrée ou la sortie de ces objets que par une personne donnée reconnue par tous moyens tels que son badge, la saisie d'un code, un paramètre biométrique.... Dans ce cas, un dialogue peut être organisé entre le système de détection d'objets et les moyens pour détecter l'information de commande d'ouverture de porte.

Lorsque ces moyens pour détecter l'information de commande d'ouverture de porte comprennent un détecteur de proximité, le système de détection d'objets est avantageusement associé à ce détecteur, en lui étant intégré ou en se présentant sous la forme d'un module séparé.

Il faut noter que les conducteurs sont représentés de manière tout à fait schématique. De manière générale, on considérera qu'au moins deux conducteurs sont présents, et s'étendent sensiblement jusqu'à l'extrémité du support raccordée à une extrémité de l'élément, cloison (par la plinthe ou le faux-plafond) ou porte, auquel est fixé ce support. On peut par exemple avoir deux conducteurs de puissance, un neutre et une phase, ainsi que deux conducteurs de transmission d'informations. De manière alternative, on peut prévoir un conducteur neutre qui, associé à un conducteur de phase, sert à l'alimentation électrique, et qui, associé à un conducteur de modulation d'un signal sert à la transmission d'informations. On peut encore avoir seulement avoir deux conducteurs, un neutre et une phase, avec des moyens pour moduler sur cette phase, un signal de tension permettant la transmission d'informations. Ainsi, le support 28 comporte au moins deux conducteurs, qui sont par exemple formés ou disposés dans des rails pratiqués sur ce support ou rapportés sur lui.

Avantageusement, les moyens de connexion rapide comprennent des moyens d'enfichage du ou des modules concernés dans les rails. Par exemple, la face arrière des modules peut être équipée de plots électriquement conducteurs disposés de manière à venir s'enficher dans les rails selon un ordre déterminé.

Comme indiqué plus haut, les moyens de fixation des modules peuvent comprendre des moyens de clipage ou d'encliquetage. Ainsi, on a montré sur la figure 2 que les ailes 28B et 28C du support pouvaient être équipées de moyens d'encliquetage 44 (par exemple des ergots) aptes à coopérer avec des moyens d'encliquetage complémentaires équipant des modules (par exemple des renfoncements).

De manière avantageuse, le support 28 présente des zones déterminées spécifiquement destinées à recevoir tel ou tel type de module. Par exemple, il est souhaitable que le module de détection 20 fonctionnant à l'aide d'un code soit situé à la hauteur de la main, tandis que le module 42 de prise de vue peut être situé davantage en hauteur. De manière avantageuse, ces zones sont équipées de détrompeurs permettant seulement le raccordement dans une zone considérée du module qui lui est destiné. Ces détrompeurs peuvent être réalisés de manière simple sur les moyens de fixation des modules par rapport au support, en donnant par exemple des formes appropriées aux moyens d'encliquetage évoqués plus haut.

Lorsque le support est destiné à recevoir plusieurs modules, le dispositif comprend avantageusement des moyens pour organiser un dialogue entre ces modules par des conducteurs de transmission d'informations appartenant aux moyens d'alimentation et de transmission d'informations. Les dialogues peuvent être organisés de telle sorte qu'un module serait prépondérant par rapport à un autre, permettant par exemple à certaines personnes autorisées d'accéder au local protégé par un badge ou une télécommande sans avoir à composer le code, auquel cas le module capable de lire ce badge ou de recevoir le message de la télécommande serait prépondérant par rapport au module de code. On peut également concevoir qu'après plusieurs essais infructueux sur le module de détection, par exemple le module de code, celui-ci envoie un message à un module d'alarme dont serait également équipé le dispositif. Avantageusement, les différents modules dialoguent selon un protocole compatible avec les lignes de transmission de données du réseau pré-existant.

Le couvercle 30 du dispositif est constitué par un ou plusieurs tronçons de profilés, adaptés pour venir coiffer le profilé de support 28. En général, il faudra prévoir un tronçon bas 30A entre la plinthe 22 ou le bas de la porte et le module inférieur 20 et un tronçon haut 30B au-dessus du module supérieur. En effet, si plusieurs modules sont présents, ils sont avantageusement disposés directement les uns au-dessus des autres, dans le sens de la hauteur du support.

Sur la figure 2, on voit que les profilés du couvercle 30 peuvent être fixés au support 28 par des moyens de fixation simples, tels qu'un encliquetage. A cet effet, le support présente des premiers moyens de fixation (saillies d'encliquetage 29), tandis que le profilé de couvercle présente des deuxièmes moyens de fixation adaptés (renfoncements d'encliquetage 31).

La figure 3 montre, de manière extrêmement simplifiée, un schéma type de fonctionnement du dispositif. Le module 20 est par exemple représenté par un boîtier à code, qui, par exemple par des conducteurs de transmission d'informations tels que les conducteurs 36, 38 précédemment évoqués, communique avec une carte électronique de gestion CG. Cette carte électronique de gestion est capable de lire le signal obtenu par le code composé sur le clavier, et de le comparer avec un signal d'autorisation, qui peut être remis à jour périodiquement, et qui lui est transmis par une unité de contrôle UC. S'il ressort de cette comparaison que le signal est correct, la carte électronique de gestion peut transmettre un ordre d'ouverture de la porte aux moyens de blocage de cette dernière, schématisés sous la référence C.

On peut également imaginer un autre système dans lequel le module de détection comporterait en mémoire un signal codé "correct", et dans lequel l'entrée du code correct provoquerait directement l'envoi d'un signal ou d'une impulsion de commande au système de blocage de la porte (par exemple une gâche mobile) par la ligne 136 indiquée en traits interrompus sur la figure 3.

Bien entendu, ces possibilités de fonctionnement ne sont données qu'à titre d'exemples. On peut concevoir que les transmissions d'informations entre le module de détection et un système de gestion tel qu'une carte électronique de gestion se fassent par des conducteurs tels que 36 et 38, tandis que le signal entre ce système de gestion et les moyens de blocage de la porte se feraient par d'autres biais, par exemple par signaux de fréquence radio ou infrarouge.

Dans la variante de la figure 4, le support 128 du dispositif de contrôle d'accès est fixé sur la porte 10. La serrure 16 est disposée dans une région centrale de ce support, dont le couvercle est éventuellement en deux parties qui s'étendent de part et d'autre de la serrure. Excepté d'éventuelles dispositions liées au logement de la serrure sur le support, celui-ci est analogue au support 28 de la figure 1 et comporte les modules 20, 40 et 42.

Dans l'exemple représenté, le raccordement des conducteurs du support à des câblages pré-existants dans le bâtiment se fait par l'extrémité supérieure du support située à l'extrémité supérieure de la porte.

Plus précisément, les câblages 33" et 37" pré-existant dans le faux-plafond sont amenés jusqu'au dormant de la porte dans un guide 129 qui a éventuellement la forme d'un profilé présentant globalement le même aspect extérieur que le support 128 avec son couvercle et s'étendant, au-dessus de la porte, dans le prolongement de la position qu'occupe le support 128 lorsque la porte est fermée. Ces câblages 33" et 37" sont ainsi amenés jusqu'au boîtier 129A, tandis que l'extrémité supérieure du support 128 est équipée d'un boîtier 129B qui se trouve juste en dessous du boîtier 129A lorsque la porte est fermée. Ces boîtiers 129A et 129B sont respectivement équipés de premiers et de deuxièmes moyens de contact, 129C et 129D, qui établissent le contact entre les câblages 33" et 37" et les conducteurs 33 et 37 du support 128, lorsque la porte est fermée. Avantageusement, des moyens d'isolation ou de coupe-circuit automatiques sont prévus de manière à isoler les moyens de contact 129C de leurs moyens d'alimentation lorsque la porte est ouverte, afin d'éviter tout contact électrique intempestif.

Les moyens de contact 129C et 129D peuvent être remplacés par les premier et deuxième bobinages électromagnétiques précédemment évoqués.

Pour la clarté du dessin, les dimensions des boîtiers 129A et 129B sont exagérées. Il peut en effet s'agir de boîtiers plats ne se distinguant pas ou pratiquement pas visuellement des profilés 128 et 129.

Le dispositif de l'invention comprend avantageusement des moyens d'alimentation secourue destinés à assurer l'alimentation du ou des modules qu'il comporte lorsque la porte est ouverte. Il s'agit par exemple d'une pile ou d'une batterie 150 commandée pour délivrer un courant d'alimentation secourue aux différents modules lorsque, la porte étant ouverte, l'alimentation principale cesse.

Lorsque ces moyens d'alimentation secourue sont rechargeables, le dispositif comporte avantageusement des moyens pour les recharger une fois la porte refermée et l'alimentation principale à nouveau établie.

Le dispositif comporte encore avantageusement une mémoire tampon 152 dans laquelle sont provisoirement stockées des données captées par les différents modules ou les affectant lorsque la porte est ouverte, ces données étant ensuite transmises à une unité centrale lorsque la porte est refermée et que le raccordement aux moyens de transmission d'informations est à nouveau établi.

Le dispositif monté sur la porte peut également être équipé d'une alimentation autonome telle qu'une pile longue durée, pour assurer son alimentation indépendamment de la position, ouverte ou fermée, de la porte.

L'exemple représenté sur la figure 4 montre le support disposé dans une région de la porte qui est éloignée de sa charnière. On pourrait également prévoir que le dispositif soit situé dans une région plus proche de la charnière, auquel cas le raccordement avec les moyens d'alimentation ou de transmission d'informations pourrait être obtenu en permanence, que la porte soit ouverte ou fermée.

Dans certains cas, il est préférable que certaines parties "vitales" du dispositif de l'invention soient situées dans la zone protégée, c'est-à-dire à l'intérieur du local dont l'accès est contrôlé. Dans ce cas, le dispositif comporte un premier support, qui est situé du côté intérieur de la cloison ou de la porte et qui comprend les différents systèmes de raccordement aux moyens d'alimentation et de transmission d'informations. Du côté extérieur de la porte ou de la cloison, le dispositif comprend un deuxième support, éventuellement de forme allongée globalement analogue à celle du premier, qui supporte les modules interactifs tels que, en particulier, le module de détection d'une information de demande d'ouverture de porte, l'interphone, une caméra, ou autre. Ce dispositif extérieur reçoit donc les informations extérieures telles que, en particulier, la demande de l'ouverture de la porte et transmet ces informations au module intérieur qui est quant à lui protégé vis-à-vis de l'extérieur.

Le dispositif intérieur peut également comporter un ou plusieurs modules. Ainsi, il peut avoir une caméra ou autre, et un module de demande de sortie du local qui, par une simple demande, permet l'ouverture rapide de la porte pour autoriser la sortie des personnes qui se trouvaient dans le local. Ce module de demande de sortie peut comporter un bouton poussoir ou encore une poignée sensitive. Il peut également s'agir d'un module à détection de toucher, ayant une zone de contact relativement importante, d'étendant par exemple sur une grande partie du couvercle du support de ce dispositif intérieur au local.

Comme indiqué précédemment, diverses possibilités peuvent être envisagées pour la transmission des informations, des conducteurs filaires, des liaisons radio infrarouges ou autres. Dans ce cas, on peut prévoir qu'il soit aisé de transformer le dispositif de l'invention pour l'adapter à l'un ou l'autre de ces modes de transmission, en faisant en sorte que les moyens de transmission d'informations dont est équipé le dispositif aboutissent à un boîtier de liaison qu'un opérateur qualifié peut changer pour adapter le dispositif aux différents modes de transmission. Eventuellement ce boîtier de liaison peut être équipé d'un capteur d'ondes radio, infrarouges ou autres.

## Revendications

1. Dispositif de contrôle de l'ouverture d'une porte (10) qui équipe une cloison (12) et qui est susceptible d'être maintenue en position fermée par des moyens de blocage (16), le dispositif comprenant des moyens (20) pour détecter une information de commande d'ouverture de porte et des moyens pour commander les moyens de blocage (16) afin de permettre ou non l'ouverture de la porte en fonction de l'information détectée,
**caractérisé en ce qu'**il comporte un support en forme de profilé (28, 128) ayant une longueur au moins sensiblement égale à la hauteur de la porte (10), ledit support étant destiné à être fixé à l'un des éléments constitués par la porte (10) et la cloison (12) dans une position telle qu'il présente une première extrémité raccordée à l'une des extrémités inférieure (22) et supérieure (24) dudit élément (10, 12), **en ce que** le support est équipé de moyens d'alimentation (32, 34) et de transmission d'informations (36, 38), comprenant au moins deux conducteurs qui s'étendent sensiblement jusqu'à la première extrémité dudit support pour être mis en communication avec des conducteurs (33', 33", 37', 37") existant au voisinage de l'extrémité dudit élément (10, 12) à laquelle est raccordée ladite première extrémité à l'état fermé de la porte (10), **en ce que** ce support est équipé de moyens de fixation rapide (44) et de moyens de connexion rapide (32A, 34A, 36A, 38A) permettant la fixation sur le support d'un ou plusieurs modules (20, 40, 42) et leur connexion aux dits moyens d'alimentation et de transmission d'informations, ce ou ces modules comprenant un module de détection (20) dans lequel se trouvent les moyens pour détecter une information de commande d'ouverture de porte, les moyens de connexion rapide du module de détection étant aptes à raccorder ledit module à des moyens de transmission d'informations pour transmettre un signal de commande établi en fonction de l'information détectée par ce module vers les moyens pour commander les moyens de blocage (16) de la porte, et **en ce qu'**il comporte, en outre, des moyens formant un couvercle (30) en forme de profilé, destiné à recouvrir les zones du support dans lesquelles aucun module n'est présent.

2. Dispositif selon la revendication 1, **caractérisé en ce que** les moyens d'alimentation et de transmission d'information comprennent des conducteurs de transmission d'informations (36, 38) qui s'étendent sensiblement jusqu'à la première extrémité du support (28, 128) pour être raccordés à un réseau de transmission d'informations (37', 37") ayant des lignes de raccordement qui se trouvent au voisinage de l'extrémité de la porte (10) ou de la cloison (12) à laquelle est raccordée ladite première extrémité du support (28, 128).

3. Dispositif selon la revendication 1 ou 2, **caractérisé en ce que** les conducteurs (32, 34, 36, 38) des moyens d'alimentation et de transmission d'informations sont disposés dans des rails (32A, 34A, 36A, 38A) isolés les uns des autres.

4. Dispositif selon la revendication 3, **caractérisé en ce que** le support porte quatre conducteurs, deux conducteurs d'alimentation (32, 34) et deux conducteurs de transmission d'informations (36, 38), disposés dans des rails (32A, 34A, 36A, 38A) isolés les uns des autres.

5. Dispositif selon la revendication 3 ou 4, **caractérisé en ce que** les moyens de connexion rapide comprennent des moyens d'enfichage par rapport aux rails (32A, 34A, 36A, 38A).

6. Dispositif selon l'une quelconque des revendications 1 à 5, **caractérisé en ce que** le support (28, 128) présente des zones déterminées spécifiquement destinées à recevoir tel ou tel type de module (20, 40, 42) et **en ce que** lesdites zones sont équipées de détrompeurs permettant seulement le raccordement, dans une zone considérée, du module qui lui est destiné.

7. Dispositif selon l'une quelconque des revendications 1 à 6, dans lequel le support (28, 128) est destiné à recevoir plusieurs modules (20, 40, 42), **caractérisé en ce qu'**il comprend des moyens pour organiser un dialogue entre des modules par des conducteurs de transmission d'informations (36, 38).

8. Dispositif selon l'une quelconque des revendications 1 à 7, **caractérisé en ce qu'**il comprend, outre le module de détection (20), au moins un module auxiliaire, tel qu'un module de prise de vue (42) un module interphone (40), ou un module de détection d'objets.

9. Dispositif selon l'une quelconque des revendications 1 à 8, **caractérisé en ce que** le support (28, 128) se présente sous la forme d'un rail ayant une section sensiblement en U, dont le fond (28A) est destiné à être disposé contre la paroi (12) ou la porte (10), et **en ce que** les moyens formant le couvercle en forme de profilé (30) comprennent au moins une section de profilé apte à coiffer le support (28, 128) en étant fixé à ce dernier par les branches (28B, 28C) du U.

10. Dispositif selon l'une quelconque des revendications 1 à 9 **caractérisé en ce que** le support (128) est destiné à être fixé sur la porte (10) et **en ce que** le support comporte une extrémité de contact (129A) équipée de premiers moyens de contact (129C) aptes à coopérer avec des deuxièmes moyens de contact (129D) qui équipent une zone de contact (129B) qui se trouve au voisinage de l'extrémité de contact du support (128), au moins à l'état fermé de la porte.

11. Dispositif selon la revendication 10, **caractérisé en ce qu'**il comprend des moyens d'alimentation secourue (150) destinés à assurer l'alimentation du ou des modules qu'il comporte lorsque la porte est ouverte.

12. Dispositif selon la revendication 11, **caractérisé en ce qu'**il comporte une mémoire tampon (152) dans laquelle sont provisoirement stockées des données captées par les modules ou les affectant lorsque la porte est ouverte, et des moyens pour transmettre lesdites données à une unité centrale lorsque la porte est refermée.

13. Dispositif selon l'une quelconque des revendications 1 à 12, **caractérisé en ce que** le support est équipé d'un premier bobinage électromagnétique, situé à sa première extrémité et destiné à être alimenté par induction électromagnétique par un deuxième bobinage, alimenté en courant et disposé de manière à se trouver au voisinage dudit premier bobinage au moins à l'état fermé de la porte.

## Claims

1. Apparatus for controlling the opening of a door (10) in a partition (12), which door is suitable for being held in a closed position by blocking means (16), the apparatus including means (20) for detecting door-opening control information and means for controlling the blocking means (16) so as to allow or prevent door opening as a function of the information detected,
the apparatus being **characterised in that** it comprises a section bar support (28, 128) of a length at least substantially equal to the height of the door (10), said support being designed to be fixed on one of the elements constituted by the door (10) and the partition (12) in a position such that it presents a first end connected to one of the top and bottom ends (22, 24) of said element (10, 12), **in that** the support is fitted with power supply means (32, 34) and data transmission means (36, 38) comprising at least two conductors which extend substantially to the first end of said support so as to be put into communication with conductors (33', 33", 37', 37") existing in the vicinity of the end of said element (10, 12) to which said first end is connected when the door (10) is in the closed state, **in that** the support is fitted with quick-fixing means (44) and quick-connection means (32A, 34A, 36A, 38A) enabling one or more modules (20, 40, 42) to be fixed to the support and enabling them to be connected to said power supply means and data transmission means, said module(s) comprising a detection module (20) in which the means for detecting door-opening control information are located, the quick-connection means of the detection module being suitable for connecting said module to data transmission means for transmitting a control signal established as a function of the information detected by said module to the means for controlling the door-blocking means (16), and **in that** it further includes cover-forming means (30) in the form of a section bar, designed to cover those zones of the support in which no module is present.

2. Apparatus according to claim 1, **characterised in that** the power supply means and the data transmission means include data transmission conductors (36, 38) which extend substantially to the first end of the support (28, 128) to be connected to a data transmission network (37', 37") having connection lines that are to be found in the vicinity of the end of the door (10) or of the partition (12) to which said first end of the support (28, 128) is connected.

3. Apparatus according to claim 1 or 2, **characterised in that** the conductors (32, 34, 36, 38) of the power supply means and the data transmission means are disposed in mutually insulated rails (32A, 34A, 36A, 38A).

4. Apparatus according to claim 3, **characterised in that** the support carries four conductors, two power supply conductors (32, 34) and two data transmission conductors (36, 38), disposed in mutually insulated rails (32A, 34A, 36A, 38A).

5. Apparatus according to claim 3 or 4, **characterised in that** the quick-connection means include means for engaging the rails (32A, 34A, 36A, 38A).

6. Apparatus according to any one of claims 1 to 5, **characterised in that** the support (28, 128) has determined zones specially designed to receive such-and-such a type of module (20, 40, 42), and **in that** said zones are fitted with keying means enabling only the module that is intended for any given zone to be connected thereto.

7. Apparatus according to any one of claims 1 to 6, in which the support (28, 128) is designed to receive a plurality of modules (20, 40, 42), **characterised in that** the apparatus includes means for organizing dialog between the modules via data transmission conductors (36, 38).

8. Apparatus according to any one of claims 1 to 7, **characterised in that** it includes, in addition to the detecting module (20), at least one auxiliary module such as a camera module (42), an interphone module (40), or an object detection module.

9. Apparatus according to any one of claims 1 to 8, **characterised in that** the support (28, 128) is in the form of a rail of substantially channel section, whose web (28A) is designed to be placed against the partition (12) or the door (10), and **in that** the section bar cover-forming means (30) comprise at least one section bar suitable for covering the support (28, 128) by being fixed thereto via the flanges (28B, 28C) of its channel section.

10. Apparatus according to any one of claims 1 to 9, **characterised in that** the support (128) is designed to be fixed on the door (10) and **in that** the support has a contact end (129A) fitted with first contact means (129C) suitable for co-operating with second contact means (129D) fitted to a contact zone (129B) located in the vicinity of the contact end of the support (128), at least when the door is in the closed state.

11. Apparatus according to claim 10, **characterised in that** it includes backed-up power supply means (150) designed to power the module(s) of the apparatus when the door is open.

12. Apparatus according to claim 11, **characterised in that** it includes a buffer memory (152) in which data picked up by the modules or relating to the modules is stored temporarily when the door is open, and means for transmitting said data to a central unit when the door is closed again.

13. Apparatus according to any one of claims 1 to 12, **characterised in that** the support is fitted with a first electromagnetic coil situated at its first end and designed to be powered by electromagnetic induction from a second coil, itself electrically powered and located in such a manner as to be in the vicinity of said first coil at least when the door is in the closed state.

## Patentansprüche

1. Steuervorrichtung für das Öffnen einer Tür (10), die in einer Zwischenwand (12) angeordnet und geeignet ist, durch Blockierungsmittel (16) in geschlossener Position gehalten zu werden, wobei die Vorrichtung Mittel (20) zum Erfassen einer Information zum Steuern des Öffnens der Tür sowie Mittel zum Steuern der Blockierungsmittel (16) umfaßt, um das Öffnen der Tür in Abhängigkeit von der erfaßten Information zu ermöglichen oder nicht zu ermöglichen,
**dadurch gekennzeichnet,**
**daß** sie einen Träger in Form eines Profils (28, 128) umfaßt, der eine Länge aufweist, die im wesentlichen gleich der Höhe der Tür (10) ist,
wobei der Träger dazu bestimmt ist, an einem der von der Tür (10) und der Zwischenwand (12) gebildeten Elemente in einer derartigen Position befestigt zu werden, daß er ein erstes Ende aufweist, welches mit dem unteren Ende (22) oder dem oberen Ende (24) des Elements (10, 12) verbunden ist,
**daß** der Träger mit Versorgungsmitteln (32, 34) und Informationsübertragungsmitteln (36, 38) versehen ist, die wenigstens zwei Leiter umfassen, die sich im wesentlichen bis zu dem ersten Ende des Trägers erstrecken, um mit Leitern (33', 33", 37', 37") verbunden zu werden, die in der Nähe des Endes des Elements (10, 12) vorliegen, mit dem das genannte erste Ende in geschlossenem Zustand der Tür (10) verbunden ist,
**daß** dieser Träger mit Schnellbefestigungsmitteln (44) und mit Schnellverbindungsmitteln (32A, 34A, 36A, 38A) versehen ist, die das Befestigen eines Moduls oder mehrerer Module (20, 40, 42) an dem Träger sowie deren Verbinden mit den Versorgungs- und den Informationsübertragungsmitteln ermöglichen,
wobei dieses Modul oder diese Module ein Erfassungsmodul (20) umfassen, in dem sich die Mittel zum Erfassen einer Information zum Steuern des Öffnens der Tür befinden,
wobei die Schnellverbindungsmittel des Erfassungsmoduls geeignet sind, das Modul mit Informationsübertragungsmitteln zu verbinden, um ein in Abhängigkeit von der durch dieses Modul erfaßten Information erzeugtes Steuersignal zu den Mitteln zum Steuern der Blockierungsmittel (16) der Tür zu übertragen, und
**daß** sie ferner Mittel umfaßt, die einen profilförmigen Deckel (30) bilden, welcher dazu bestimmt ist, die Bereiche des Trägers zu bedecken, in denen kein Modul vorhanden ist.

2. Vorrichtung nach Anspruch 1, **dadurch gekennzeichnet, daß** die Versorgungsmittel und die Informationsübertragungsmittel Informationsübertragungsleiter (36, 38) umfassen, die sich im wesentlichen bis zu dem ersten Ende des Trägers (28, 128) erstrecken, um an ein Informationsübertragungsnetz (37', 37") angeschlossen zu werden, das Anschlußleitungen aufweist, die sich in der Nähe des Endes der Tür (10) oder der Zwischenwand (12) befinden, mit dem das erste Ende des Trägers (28, 128) verbunden ist.

3. Vorrichtung nach Anspruch 1 oder 2, **dadurch gekennzeichnet, daß** die Leiter (32, 34, 36, 38) der Versorgungsmittel und der Informationsübertragungsmittel in voneinander isolierten Schienen (32A, 34A, 36A, 38A) angeordnet sind.

4. Vorrichtung nach Anspruch 3, **dadurch gekennzeichnet, daß** der Träger vier Leiter, zwei Versorgungsleiter (32, 34) und zwei Informationsübertragungsleiter (36, 38), trägt, die in voneinander isolierten Schienen (32A, 34A, 36A, 38A) angeordnet sind.

5. Vorrichtung nach Anspruch 3 oder 4, **dadurch gekennzeichnet, daß** die Schnellverbindungsmittel Mittel zum Einstecken in bezug auf die Schienen (32A, 34A, 36A, 38A) umfassen.

6. Vorrichtung nach irgendeinem der Ansprüche 1 bis 5, **dadurch gekennzeichnet, daß** der Träger (28, 128) bestimmte Bereiche aufweist, die speziell dazu bestimmt sind, diesen oder jenen Modultyp (20, 40, 42) aufzunehmen, und daß die genannten Bereiche mit Unverwechselbarkeitseinrichtungen versehen sind, die ermöglichen, nur das Modul in einem betrachteten Bereich anzuschließen, das für diesen bestimmt ist.

7. Vorrichtung nach irgendeinem der Ansprüche 1 bis 6, bei dem der Träger (28, 128) dazu bestimmt ist, mehrere Module (20, 40, 42) aufzunehmen, **dadurch gekennzeichnet, daß** sie Mittel zum Einrichten eines Dialogs zwischen Modulen über Informationsübertragungsleiter (36, 38) aufweist.

8. Vorrichtung nach irgendeinem der Ansprüche 1 bis 7, **dadurch gekennzeichnet, daß** sie neben dem Erfassungsmodul (20) wenigstens ein Hilfsmodul, wie ein Aufnahmemodul (42), ein Gegensprechanlagemodul (40) oder ein Modul zum Erfassen von Gegenständen umfaßt.

9. Vorrichtung nach irgendeinem der Ansprüche 1 bis 8, **dadurch gekennzeichnet, daß** der Träger (28, 128) in Form einer Schiene mit im wesentlichen U-förmigen Querschnitt vorliegt, deren Boden (28A) dazu bestimmt ist, an der Wand (12) oder der Tür (10) angeordnet zu werden, und daß die den profilförmigen Deckel (30) bildenden Mittel wenigstens einen Profilabschnitt aufweisen, welcher geeignet ist, den Träger (28, 128) **dadurch** zu bedecken, daß er über die Schenkel (28B, 28C) des U an diesem befestigt wird.

10. Vorrichtung nach irgendeinem der Ansprüche 1 bis 9, **dadurch gekennzeichnet, daß** der Träger (128) dazu bestimmt ist, an der Tür (10) befestigt zu werden, und daß der Träger ein Kontaktende (129A) aufweist, das mit ersten Kontaktmitteln (129C) versehen ist, die geeignet sind, mit zweiten Kontaktmitteln (129D) zusammenzuwirken, mit denen ein Kontaktbereich (129B) versehen ist, der sich - wenigstens in geschlossenem Zustand der Tür - in der Nähe des Kontaktendes des Trägers (128) befindet.

11. Vorrichtung nach Anspruch 10, **dadurch gekennzeichnet, daß** sie Hilfsversorgungsmittel (150) umfaßt, die dazu bestimmt sind, die Versorgung des Moduls oder der Module, das bzw. die sie umfaßt, sicherzustellen, wenn die Tür geöffnet ist.

12. Vorrichtung nach Anspruch 11, **dadurch gekennzeichnet, daß** sie einen Pufferspeicher (152), in dem Daten, die durch die Module erfaßt werden oder diese betreffen, vorübergehend gespeichert werden, wenn die Tür geöffnet ist, sowie Mittel zum Übertragen der genannten Daten an eine Zentraleinheit, wenn die Tür wieder geschlossen wird, aufweist.

13. Vorrichtung nach irgendeinem der Ansprüche 1 bis 12, **dadurch gekennzeichnet, daß** der Träger mit einer ersten elektromagnetischen Wicklung versehen ist, die an seinem ersten Ende angeordnet und dazu bestimmt ist, durch elektromagnetische Induktion über eine zweite Wicklung gespeist zu werden, welche stromgespeist und derart angeordnet ist, daß sie sich - wenigstens in geschlossenem Zustand der Tür - in der Nähe der ersten Wicklung befindet.
